# EUROPÄISCHE PATENTANMELDUNG

(11) **EP 1 049 067 A2**
(43) Veröffentlichungstag der Anmeldung: **02.11.2000**
(21) Anmeldenummer: 00109374.9
(22) Anmeldetag: 02.05.2000
(51) Int. Cl.: G09F 15/00

(54) **Klappbare Werbewand**

(30) Priorität: 30.04.1999 DE 19919930
(71) Anmelder: Amtmann GmbH & Co., Papierverarbeitung KG, 85639 Brunnthal (DE)
(72) Erfinder: Reber,Rudolf, 83666 Waakirchen (DE)
(74) Vertreter: Niederkofler, Oswald A. Dipl.-Phys.

(57) **Zusammenfassung**

Die Erfindung betrifft ein klappbare Werbewand (1), bestehend aus miteinander schwenkbar verbundenen Wandteilen (2, 3, 4), wobei das einzelne Wandteil (2, 3, 4) aus einem Füllmaterial (6), einem das Füllmaterial (6) wenigstens teilweise umschließenden Abdeckmaterial (7) und wenigstens einer vom Abdeckmaterial (7) abgedeckten Aufnahme für ein Verbindungselement (5) zur Verbindung einzelner Wandteile (2, 3, 4) miteinander besteht, wobei die Aufnahme wenigstens eine im zusammengebauten Zustand des Wandteils aus Füllmaterial (6) und Abdeckmaterial (7) im Randbereich des Wandteils ausgebildete Ausnehmung (16) ist.

## Beschreibung

Die Erfindung betrifft eine klappbare Werbewand nach dem Oberbegriff des Anspruchs 1.

Derartige bekannte klappbare Werbewände bestehen aus einzelnen Wandteilen, die über ein Verbindungselement schwenkbar miteinander verbunden sind. Die Schwenkbarkeit der einzelnen Wandteile relativ zueinander rührt daher, daß derartige klappbare Werbewände im zusammengebauten Zustand aufgestellt werden müssen und dies nur dann möglich ist, wenn die einzelnen Wandteile im aufgestellten Zustand einen Winkel zueinander ausbilden.

Die bekannten Wandteile bestehen jeweils aus einem Grundkörper aus Wellpappe oder Styropor - dem sogenannten Füllmaterial -; an den Rändern des Füllmaterials, und zwar an denjenigen Seiten, die an ein nächstes Wandelement anschließen, befindet sich als Einschnitt in der Oberfläche der Wellpappe eine durch diesen Einschnitt ausgebildete Halterung zur Aufnahme von Gummibändern, die der Verbindung mit dem nächstanschließenden Wandteil dienen. Da die die klappbare Werbewand bildenden Wandteile jeweils an ihren entsprechenden Rändern derartige Halterungen aufweisen, können zunächst die Grundkörper schwenkbar miteinander verbunden werden. Sobald die Grundkörper der Wandteile miteinander verbunden sind, werden diese Grundkörper mit Abdeckmaterial wie z. B. Karton oberflächig abgedeckt, wobei der Karton eine gewünschte Werbung oder ähnlichen Blickfang trägt oder dazu dient, die äußere Erscheinung der Oberfläche zu verbessern, falls keine Werbung aufgetragen ist. Da das Abdeckmaterial in Form des Kartons fest auf dem Grundkörper des Wandteils angebracht ist, überdeckt es im zusammengebauten Zustand des Wandteils auch die Aufnahme für die Gummiverbindung. Mit anderen Worten: die Gummiverbindung kann zwischen den aneinander angrenzenden Wandteilen nicht aufgelöst und wiederhergestellt werden, ohne daß dabei zum Zwecke des Einfädelns des Gummibandes das Abdeckmaterial zerstört wird.

Dies wiederum führt zu dem Nachteil, daß eine schon einmal auf diese bekannte Weise zusammengebaute klappbare Werbewand nicht mehr veränderbar ist. Das heißt, einzelne Wandteile können im Bedarfsfall nicht voneinander getrennt werden.

Ziel der vorliegenden Erfindung ist es, diesen Nachteil der bekannten klappbaren Werbewand zu beseitigen.

Dieses Ziel wird bei einer bekannten klappbaren Werbewand durch das kennzeichnende Merkmal des Anspruchs 1 erreicht. Zudem über ein Verfahren nach Anspruch 14 in Verbindung mit dem erfindungsgemäßen Verbindungselement nach Anspruch 13.

Die erfindungsgemäße Anordnung hat dabei den wesentlichen Vorteil, daß die klappbare Werbewand beim bzw. vom Kunden direkt aufgestellt werden kann, da sich dieser die Wandteile auf einfache Weise über die erfindungsgemäße Aufnahme in Form einer klappbaren Wand zusammenbauen kann. Zudem können beispielsweise einzelne Wandteile der klappbaren Werbewand so wie sie sind ersetzt werden, ohne daß das Abdeckmaterial zwecks Trennung von dem Grundkörper bzw. Füllmaterial abgenommen werden muß. Dabei ist vorteilhaft, die Ausnehmung an der Stirnseite des Wandteils vorzusehen (Anspruch 2) , damit der maximale Schwenkwinkel der aneinander angrenzenden Wandteile der Werbewand gewährleistet ist. Gleichzeitig sind die Verbindungselemente dann weitgehend für den Betrachter verdeckt.

Besonders bevorzugt ist die jeweilige Öffnung der Ausnehmung eines einzelnen Wandelementes von einer Abmessung, derart, daß das Verbindungselement in diese Öffnung einführbar ist. An diese Öffnung schließt sich im Inneren des Wandteils ein erweiterter Bereich an mit relativ zur Öffnung vergrößerter Abmessung (Anspruch 3) . Eine derartige Ausgestaltung der Öffnung führt dazu, daß das erfindungsgemäße Verbindungselement in Form eines elastischen Verbindungsgliedes, sowie an dessen Ende sich jeweils befindlichem elastischen, spreizbaren Verankerungselement, optimal in der Ausnehmung gehalten ist (Anspruch 4). Ein Splint am jeweiligen Ende des Verbindungsgliedes vereinfacht die Verbindung des elastischen Verbindungsgliedes mit den spreizbaren Verankerungselementen (Anspruch 5).

Besonders bevorzugt ist das erfindungsgemäße Verankerungselement ein Hohlraumanker mit einem Grundkörper und daran anschließenden, ansatzartigen elastischen Auslegern (Anspruch 6) . Wie auch unter Bezugnahme auf Anspruch 14 beschrieben, wird der Hohlraumanker zunächst zusammengepreßt und in die Öffnung der erfindungsgemäßen Ausnehmung eingeführt. Sobald sich die Öffnung der Ausnehmung im Rahmen des erweiterten Bereichs räumlich aufweitet, spreizen sich die elastischen Ausleger des Hohlraumankers und verankern sich mit ihren freien Enden an den Außenbereichen um die Eintrittsöffnung in dem erweiterten Bereich. Hierdurch kann ein Zug an dem elastischen Verbindungsglied nicht dazu führen, daß der Hohlraumanker unerwünscht aus der Ausnehmung herausgelangt und sich demzufolge die Verbindung zweier aneinander angrenzender Wandteile löst. Besonders bevorzugt wird erfindungsgemäß der Übergang zwischen der Öffnung der Ausnehmung und dem erweiterten Bereich mit Hilfe eines kanalartigen Abschnitts bewerkstelligt (Anspruch 7), durch den das zusammengepreßte Verbindungselement zunächst geführt wird und der eine weitere Stabilität für die Auflage der elastischen Ausleger des Verankerungselementes liefert, sobald diese im erweiterten Bereich gespreizt aufliegen.

Besonders bevorzugt ist die Abmessung des erweiterten Bereichs derart gewählt, daß wenigstens zwei Verankerungselemente aufnehmbar sind (Anspruch 8). Hierdurch ist es möglich, daß bei miteinander schon verbundenen Wandteilen deren Verbindung, d. h. das elastische Verbindungsglied durchgeschnitten und die Verbindung damit gelöst wird. Das zu dem durchgeschnittenen elastischen Verbindungsglied gehörige Verbindungselement verbleibt dann in dem großen erweiterten Bereich, wobei jedoch ein weiteres Verankerungselement mit dem entsprechenden Verankerungselement eingeführt werden kann. Mit anderen Worten kann die Wand wieder neu aufgebaut werden, ohne daß die einzelnen Wandteile verändert werden, indem beispielsweise wie beim Stand der Technik das Abdeckmaterial zwecks Anbringung des Verbindungselementes abgenommen werden muß.

Bevorzugt weist der Hohlraumanker an seiner in Einführungsrichtung gesehenen vorderen Spitze einen Durchgang, vorzugsweise eine Bohrung auf, durch den der Splint führbar ist (Anspruch 9). Hierdurch kann sich selbst ein Laie das entsprechende Verbindungselement einfach zusammenbauen bevor er dann selbst die schon vorgefertigten einzelnen Wandteile nach Belieben miteinander kombiniert.

Schließlich ist noch besonders bevorzugt, daß das Füllmaterial eines Wandteils aus Wellpappe und/oder Styropor besteht (Anspruch 11). Die erfindungsgemäße Ausnehmung erfolgt im Falle von Wellpappe durch schnelles Ausstanzen. Im Falle von Styropor ist selbst dieser Ausstanzvorgang nicht nötig, da sich der Hohlraumanker im Material selbst verfängt.

Ausführungsbeispiele der Erfindung sind in den Zeichnungen dargestellt und werden im folgenden näher beschrieben.

Es zeigen:
- Fig. 1: eine perspektivische Ansicht einer erfindungsgemäßen klappbaren Werbewand;
- Fig. 2: eine Ansicht eines erfindungsgemäßen Hohlraumankers;
- Fig. 3: ein erfindungsgemäßes elastisches Gummiband mit an den jeweiligen Enden angeachtem Splint;
- Fig. 4: das Gummiband der Fig. 3 unter Einführung eines seiner Splinte in den dazugehörigen Hohlraumanker;
- Fig. 5: eine perspektivische Ansicht in Darstellung der Einführung eines Gummibandes mit zwei Hohlraumankern in eine erfindungsgemäße Ausnehmung unter Zuhilfenahme eines Dorns;
- Fig. 6: eine Schnittzeichnung in Darstellung, wie der Hohlraumanker im erweiterten Bereich der erfindungsgemäßen Ausnehmung sitzt;
- Fig. 7: eine Schnittzeichnung zweier miteinander verbundener Wandteile von vorne, und
- Fig. 8: eine Schnittzeichnung von oben auf zwei miteinander verbundene Wandteile.

Es folgt die Erläuterung der Erfindung und deren weiterer Vorteil anhand der Zeichnungen nach Aufbau und gegebenenfalls auch nach Wirkungsweise der dargestellten Erfindung.

Figur 1 zeigt eine perspektivische Ansicht einer erfindungsgemäßen klappbaren Werbewand 1, bestehend aus drei Wandteilen 2, 3 und 4. Wie in Figur 1 erkennbar, sind sowohl das Wandteil 2 und das Wandteil 3 über drei Verbindungselemente 5, wie auch das Wandteil 3 und das Wandteil 4 über drei Verbindungselemente 5 miteinander verbunden.

Das jeweilige Wandteil 2, 3 oder 4 besteht aus einem Füllmaterial bzw. Grundkörper 6, das von einem Abdeckmaterial 7 wenigstens teilweise umhüllt ist. Das Füllmaterial 6 besteht vorzugsweise aus Wellpappe oder Styropor und das Abdeckmaterial 7 aus bedrucktem Karton oder zumindest Karton mit optisch ansprechendem Erscheinungsbild. Das Abdeckmaterial 7 ist auf dem Füllmaterial aufgeklebt. Wie in Figur 1 erkennbar ist, stehen die Wandteile 2, 3 und 4 relativ zueinander unter einem Winkel, welcher aufgrund der elastischen Verbindungselemente 5 unter nahezu jedem beliebigen Grad realisierbar ist, damit die geeignete Standfestigkeit beim Aufstellen gewährleistet ist.

Unter Bezugnahme auf die im folgenden beschriebenen Figuren 2 - 7 erfolgt die Erläuterung der Verbindung der Wandteile 2, 3 und 4 untereinander unter Zuhilfenahme der erfindungsgemäßen Verbindungselemente 5.

In Figur 2 ist ein aus der Bautechnik bekannter Hohlraumanker 8 perspektivisch dargestellt, bestehend aus einem relativ formstabilen Grundkörper 9 und sich an diesen Grundkörper 9 anschließenden beinartigen Auslegern 10. Die Ausleger 10 weisen eine gewisse Eigenelastizität auf und spreizen automatisch auf, nachdem sie zusammengedrückt wurden. Der Grundkörper weist eine axial durch ihn verlaufende Bohrung 11 auf.

In Figur 3 ist ein elastisches Gummiband 12 dargestellt, an dessen Enden frei bewegliche Metallsplinte 13 befestigt sind. Wie in Figur 4 dargestellt, erfolgt die Ausbildung des erfindungsgemäßen Verbindungselementes 5 dadurch, daß der Metallsplint 13 in die Bohrung 11 des Hohlraumankers 8 ein- und dann durch diese geführt wird. Dadurch, daß sich der Metallsplint 13 nach Durchführung durch die Bohrung 8 selbstständig aufgrund der Wirkung des daran befestigten Gummibandes 12 geradesteht, liegt der untere Bereich des Metallsplints 13 dann am oberen Rand der Bohrung 11 des Hohlraumankers 8 auf. Da sich der Metallsplint 13 in dieser durchgeführten Anordnung durch den Hohlraumanker 8 nicht mehr selbstständig nach innen verdrehen läßt, ist das Gummiband 12 über den Metallsplint 13 fest mit dem Hohlraumanker 8 verbunden.

In der Figur 5 ist dargestellt, wie ein erfindungsgemäßes Verbindungselement 5 im zusammengebauten Zustand, - d. h. mit Gummiband 12, zwei jeweiligen Metallsplinten 13 an dessen Enden und mit jeweils damit verbundenen Hohlraumankern 8 - mit Hilfe eines Dorns 14 in eine Öffnung 15 der erfindungsgemäßen Ausnehmung 16 in einer Stirnseite 17 beispielsweise des Wandteils 2 eingebracht wird. Dabei stopft der Dorn 14 den Hohlraumanker 8 in die Öffnung 15 derart, daß zunächst die Ausleger 10 des Hohlraumankers 8 zusammengepreßt werden. Es ist selbstverständlich, daß der Dorn 14 - wie in der Figur 5 erkennbar - zumindest einen longitudinalen Bereich mit einem Durchmesser aufweisen muß, so daß dieser Bereich den Hohlraumanker 8 solange in die Ausnehmung 16 des Wandteils 2 drücken kann bis der Hohlraumanker 8 (in Längsrichtung der Fig. 6 gesehen) vollständig in einem in den Figuren 6 und 7 nachfolgend dargestellten, erweiterten Bereich 18 aufgenommen ist.

Figur 6 zeigt demzufolge den Sitz des Hohlraumankers 8 in diesem erweiterten Bereich 18, der in Form einer Hohlraumkammer ausgestaltet ist. Wie zudem in der Figur 6 gezeigt, schließt sich an die Öffnung 15 ein kanalartiger Abschnitt 19 an, der geringeres Ausmaß hat als der erweiterte Bereich 18. Nachdem also die Enden der Ausleger 10 des Hohlraumankers 8 in zusammengedrücktem Zustand durch den kanalartigen Abschnitt 19 in den erweiterten Bereich 18 gelangen, spreizen sie sich im erweiterten Bereich 18 automatisch auf und verhaken an der die Eintrittsöffnung zum erweiterten Bereich 18 umgebenden Wand. In dieser in Figur 6 dargestellten Situation ist das Gummiband 12 durch den kanalartigen Abschnitt 19 geführt. Die gesamte Ausnehmung 16 kann - wie schon zuvor erwähnt - im Falle der Verwendung von Wellpappe als Füllmaterial 6 durch einen Ausstanzvorgang hergestellt werden; im Falle, daß das Füllmaterial 6 Styropor ist, ist ein derartiger Ausstanzvorgang nicht notwendig, da sich der Hohlraumanker 8 im Styropor selbst verankert.

Aufgrund des im Verhältnis zum Hohlraumanker 8 wesentlich größeren Raumangebotes des erweiterten Bereichs 18, kann das Gummiband 12 durchtrennt werden, um aneinander angrenzende Wandelemente 2, 3 oder 4 voneinander zu trennen. In diesem Falle würde der Hohlraumanker 8 nebst dem abgeschnittenen Rest des Gummibandes 12 in den erweiterten Bereich 18 fallen; es verbliebe jedoch noch ausreichend Platz in dem erweiterten Bereich 18 für weitere, neue Hohlraumanker 8, also für die Neuerstellung von Verbindungen 5 zwischen Wandteilen 2, 3 und 4.

In Figur 7 ist dargestellt, wie zwei Wandteile 2 und 3 über ein Gummiband 12 und Hohlraumanker 8 in den erweiterten Bereichen 18 miteinander verbunden sind. Dabei ist erkennbar, wie die jeweiligen Ausleger 10 der Hohlraumanker 8 sich im gespreizten Zustand auf den Wänden bei der Öffnung zum Eintritt in den jeweiligen erweiterten Bereich 18, abstützen.

Abschließend ist noch in Figur 8 dargestellt, wie die beiden Wandteile 2 und 3 im Schnitt gesehen mit Hilfe der erfindungsgemäßen Verbindung 5 einen für die Aufstellung erforderlichen Winkel ausbilden. Dabei ist das Gummiband 12 gespannt.

## Patentansprüche

1. Klappbare Werbewand (1), bestehend aus miteinander schwenkbar verbundenen Wandteilen (2, 3, 4), wobei das einzelne Wandteil (2, 3, 4) aus einem Füllmaterial (6), einem das Füllmaterial (6) wenigstens teilweise umschließenden Abdeckmaterial (7) und wenigstens einer vom Abdeckmaterial (7) abgedeckten Aufnahme für ein Verbindungselement (5) zur Verbindung einzelner Wandteile (2, 3, 4) miteinander besteht,
dadurch gekennzeichnet,
daß die Aufnahme wenigstens eine im zusammengebauten Zustand des Wandteils aus Füllmaterial (6) und Abdeckmaterial (7) im Randbereich des Wandteils ausgebildete Ausnehmung (16) ist.

2. Klappbare Werbewand nach Anspruch 1, dadurch gekennzeichnet, daß die Öffnung (15) der Ausnehmung (16) an der Stirnseite (17) des Wandteils (2, 3, 4) vorgesehen ist.

3. Klappbare Werbewand nach Anspruch 1 oder 2, dadurch gekennzeichnet, daß die Öffnung (15) der Ausnehmung (16) des einzelnen Wandelements (2, 3, 4) Abmessungen hat, derart, daß das Verbindungselement (5) in diese Öffnung (15) einführbar ist und daß sich an die Öffnung (15) im Inneren des Wandteils (2, 3, 4) ein erweiterter Bereich (18) anschließt, mit relativ zur Öffnung (15) vergrößerter Abmessung.

4. Klappbare Werbewand nach einem der vorangegangenen Ansprüche, dadurch gekennzeichnet, daß das Verbindungselement (5) ein elastisches Verbindungsglied (12), sowie an den Enden des Verbindungsglieds (12) jeweils ein elastisches, spreizbares Verankerungselement (8) aufweist.

5. Klappbare Werbewand nach Anspruch 4, dadurch gekennzeichnet, daß die jeweiligen Enden des Verbindungsglieds (12) einen Splint (13) aufweisen, der mit den entsprechenden Verankerungselementen (8) in Eingriff bringbar ist.

6. Klappbare Werbewand nach einem der Ansprüche 4 oder 5, dadurch gekennzeichnet, daß das Verankerungselement (8) ein Hohlraumanker ist mit einem Grundkörper (9) und daran anschließenden, ansatzartigen elastischen Auslegern (10), derart, daß der Grundkörper (9) in die Öffnung (15) der Ausnehmung (16) einführbar ist, die Ausleger bei Einführung in die Öffnung zusammengedrückt werden und sich die Ausleger (10) im anschließenden erweiterten Bereich (18) mit relativ zur Öffnung (15) vergrößerter Abmessung aufgrund ihrer intrinsischen Elastizität spreizen und an entsprechenden Abschnitten dieses erweiterten Bereichs (18) abstützend, automatisch verankern.

7. Klappbare Werbewand nach einem der Ansprüche 4 bis 6, dadurch gekennzeichnet, daß die Ausnehmung (16) einen an die Öffnung (15) anschließenden, kanalartigen Abschnitt (19) aufweist, dessen Abmessung groß genug ist, um das gesamte Verankerungselement (8) durchzuführen, und daß sich in fortschreitender Einführrichtung des Verankerungselements (8) dem kanalartigen Abschnitt (19) der erweiterte Bereich (18) anschließt, in dem sich die elastischen Ausleger (10) des Verankerungselements (8) zu Zwecken der Verankerung des Verbindungselements (5), spreizen.

8. Klappbare Werbewand nach Anspruch 7, dadurch gekennzeichnet, daß die Abmessung des erweiterten Bereichs (18) derart gewählt ist, daß wenigstens zwei Verankerungselemente (8) aufnehmbar sind.

9. Klappbare Werbewand nach einem der Ansprüche 5 bis 8, dadurch gekennzeichnet, daß der Hohlraumanker (8) an seiner in Einführungsrichtung gesehenen vorderen Spitze einen Durchgang, vorzugsweise eine Bohrung (11), aufweist, durch den der Splint (13) führbar ist.

10. Klappbare Werbewand nach einem der vorangehenden Ansprüche, dadurch gekennzeichnet, daß das Abdeckmaterial (7) eines Wandteils (2, 3, 4) ein kartonartiger Informationsträger, vorzugsweise ein bedruckter Werbeträger, ist.

11. Klappbare Werbewand nach einem der vorangehenden Ansprüche, dadurch gekennzeichnet, daß das Füllmaterial (6) eines Wandteils (2, 3, 4) aus Wellpappe und/oder Styropor ist

12. Klappbare Werbewand nach Anspruch 4, dadurch gekennzeichnet, daß das elastische Verbindungsglied (12) ein Gummiband ist.

13. Verbindungselement (5) zur Verbindung einzelner Wandteile (2, 3, 4), mit:
- einem elastischen Verbindungsglied (12) einer vorbestimmten Länge;
- jeweils an den Enden des Verbindungsglieds (12) angebrachten Splinten (13) ; sowie
- jeweils mit den Splinten (13) verbundene Hohlraumanker (8), bestehend aus einem Grundkörper (9) und daran anschließenden, ansatzartigen elastischen Auslegern (10), wobei der Splint (13) durch eine Bohrung (11) im Grundkörper (9) des Hohlraumdübels (8) eingeführt und mit diesem verbunden ist, derart, daß der jeweilige Hohlraumdübel das zur Verbindung einzelner Wandteile (2, 3, 4) erforderliche Ende des Verbindungselements (5) bildet.

14. Verfahren zur Verbindung von einzelnen Wandteilen (2, 3, 4) einer klappbaren Werbewand (1), das die folgenden Schritte umfaßt:
- Ausbilden von korrespondierenden Ausnehmungen (16) in den Stirnseiten (17) aneinander angrenzender, fertiger Wandteile (2, 3, 4), wobei jede Ausnehmung (16) einen an die Öffnung (15) in der Stirnseite (17) ausschließenden kanalartigen Durchgang (19) zur Durchführung eines zusammengedrückten, elastischen Verbindungsglieds (8) und einen an den Durchgang (19) anschließenden, erweiterten Bereich (18) aufweist, in dem sich die elastischen Bestandteile (10) des Verbindungsglieds vollständig zum Zwecke der Verankerung aufspreizen können;
- Ausbilden eines Verbindungselements (5) nach Anspruch 13; und
- Einführen des jeweiligen Hohlraumdübels (8) dieses Verbindungselements (5) in die Öffnung (15) und den Durchgang (19) des jeweiligen Wandteils (2, 3, 4) mit Hilfe eines Schiebers (14), vorzugsweise eines Dorns, bis der Hohlraumdübel (8) in dem erweiterten Bereich (18) fest sitzt.
